# FASCICULE DE BREVET EUROPEEN

(11) **EP 1 525 595 B1**
(45) Date de publication et mention de la délivrance du brevet: **31.12.2008**
(21) Numéro de dépôt: 03756515.7
(22) Date de dépôt: 30.07.2003
(51) Int. Cl.: H01F 7/16, H01H 50/00, F15C 5/00

(54) **ACTIONNEUR MAGNETIQUE A LEVITATION**
MAGNETSCHWEBEBETÄTIGER
MAGNETIC LEVITATION ACTUATOR

(30) Priorité: 02.08.2002 FR 0209882
(43) Date de publication de la demande: 27.04.2005
(73) Titulaire: COMMISSARIAT A L'ENERGIE ATOMIQUE, 75015 Paris (FR); CENTRE NATIONAL DE LA RECHERCHE SCIENTIFIQUE (CNRS), 75794 Paris Cedex 16 (FR); INSTITUT NATIONAL POLYTECHNIQUE DE GRENOBLE, F-38031 Grenoble (FR)
(72) Inventeur: ROSTAING, Hervé, F-73870 Montricher-Albanne (FR); DELAMARE, Jérôme, F-38000 GRENOBLE (FR); CUGAT, Orphée, F-38320 POISAT (FR); DIEPPEDALE, Christel, F-38920 CROLLES (FR)
(74) Mandataire: Poulin, Gérard
(86) Numéro de dépôt international: PCT/FR2003/002410
(87) Numéro de publication internationale: WO 2004/015725

(56) Documents cités:
- EP-A- 0 193 664
- DE-U- 20 203 718
- US-A- 5 144 982
- YE X Y ET AL: "A magnetic levitation actuator for micro-assembly" TRANDUCERS 97. 1997 INTERNATIONAL CONFERENCE ON SOLID-STATE SENSORS AND ACTUATORS. DIGEST OF TECHNICAL PAPERS (CAT. NO.97TH8267), PROCEEDINGS OF INTERNATIONAL SOLID STATE SENSORS AND ACTUATORS CONFERENCE (TRANSDUCERS '97), CHICAGO, IL, USA, 16-19 JUN, pages 797-799 vol.2, XP002236025 1997, New York, NY, USA, IEEE, USA ISBN: 0-7803-3829-4
- RUAN M ET AL: "LATCHING MICROMAGNETIC RELAYS" JOURNAL OF MICROELECTROMECHANICAL SYSTEMS, IEEE INC. NEW YORK, US, vol. 10, no. 4, décembre 2001 (2001-12), pages 511-517, XP001124525 ISSN: 1057-7157 cité dans la demande

## Description

### DOMAINE TECHNIQUE

La présente invention a pour objet un actionneur magnétique et notamment un microactionneur magnétique réalisable par des techniques de la microtechnologie, c'est à dire des techniques de micro usinage employées en microélectronique.

Un tel actionneur peut servir dans des systèmes divers, par exemple, en tant que microrelais électrique pour commander l'ouverture, la fermeture ou l'aiguillage d'un contact électrique, par exemple pour commander des transistors, en tant que microrelais optique pour commander le passage, l'obturation, la commutation ou l'aiguillage d'un rayon optique, en tant que micro valve ou micro vanne pour commander le passage, l'obturation ou l'aiguillage d'un fluide, en tant que capteur de choc ou de déplacement, en tant que micro pompe, en tant que positionneur pour des têtes magnétiques ou optiques, pour effectuer de l'enregistrement AFM (sigle anglo saxon pour Atomic Force Microscope soit microscope à forces atomiques) ou thermique, dans des tables de positionnement.

### ETAT DE LA TECHNIQUE ANTERIEURE

Actuellement les actionneurs réalisés en microtechnologie sont essentiellement des actionneurs thermiques ou électrostatiques. Les actionneurs électrostatiques sont actuellement les plus étudiés. La société Lucent commercialise un multiplexeur optique connu sous la dénomination de « lambda router » comportant des actionneurs électrostatiques. Il est capable de diriger un faisceau optique issu d'une fibre optique vers une autre fibre optique choisie dans un groupe de fibres optiques. Son principe est basé sur le déplacement de micro miroirs en liaison pivot avec un substrat. Ce multiplexeur possède un temps de commutation relativement lent. De plus, de tels actionneurs posent un problème important d'alimentation électrique. En effet, ils doivent être alimentés par des tensions de plusieurs dizaines voire centaines de volts. Il faut donc leur adjoindre une alimentation spécifique qui pose problème dans des applications autonomes. Un autre inconvénient est que les déplacements restent limités par rapport à la taille de l'objet.

Bien que la technique de fabrication soit plus compliquée, il existe également quelques actionneurs magnétiques. Ils fonctionnent sur le principe de l'électroaimant et utilisent essentiellement des circuits magnétiques à base de fer et une bobine d'excitation. Ils comportent une partie magnétique fixe et une partie magnétique mobile qui est mécaniquement reliée à la partie magnétique fixe. Un circuit électrique permet d'exciter la partie magnétique mobile pour lui faire prendre une position de travail en la faisant se déplacer par rapport à la partie magnétique fixe. En l'absence d'excitation la partie magnétique mobile est dans une position de repos.

On connaît dans l'article « Latching micro magnetic relays with multistrip permalloy cantilevers » de M. RUAN et J. SHEN publié dans IEEE MEMS 2001 pages 224 à 227 un microactionneur magnétique à aimant réalisé sur un substrat de silicium. L'aimant est fixe, il est encastré dans le silicium et est recouvert par un bobinage de commande. La partie magnétique mobile est en forme de poutre avec une liaison pivot en son centre permettant un mouvement de bascule par rapport à la partie magnétique fixe.

Un autre type de microactionneur magnétique à aimant a été décrit sur le site Internet du Laboratoire de recherche de la société IBM à Zurich (www.zurich.ibm.com) sous le titre « Electromagnetic scanner » en avril 2001. Le microactionneur fonctionne sur le principe du haut-parleur. Des bobines planes placées sur un substrat commandent le déplacement d'aimants solidaires d'une platine, cette dernière étant suspendue mécaniquement par des poutres flexibles à un cadre fixe solidaire du substrat.

Dans tous ces actionneurs, la partie magnétique mobile est reliée mécaniquement à la partie magnétique fixe. Cette liaison mécanique est délicate à réaliser par des techniques collectives de fabrication. De plus, cette connexion limite la mobilité de la partie magnétique mobile, cette mobilité résulte d'une déformation d'un des éléments reliant la pièce mobile à la pièce fixe. Cette déformation peut induire, lors des déplacements, une fatigue de l'élément reliant la pièce magnétique mobile à la pièce magnétique fixe. Les performances en vitesse de tels actionneurs magnétiques sont faibles.

Les forces d'entraînement de la partie magnétique mobile sont dues au champ magnétique créé par au moins une bobine. Or à densité de courant constante, une microbobine crée une force bien plus faible qu'une bobine de même forme mais de plus grandes dimensions. Les performances de tels actionneurs restent donc médiocres. Les forces massiques qu'ils sont susceptibles de fournir sont faibles relativement à leur taille.

De plus, de tels actionneurs doivent être alimentés électriquement lorsqu'ils sont en position de travail. En l'absence d'alimentation, ils reviennent en position de repos. Leur consommation électrique n'est pas négligeable.

### EXPOSÉ DE L'INVENTION

La présente invention a justement pour but de proposer un actionneur magnétique qui ne présente pas les inconvénients mentionnés ci-dessus.

Cet actionneur utilise le principe du guidage magnétique d'une partie magnétique mobile, c'est à dire du déplacement sans contact mécanique autre que celui de l'air ambiant, lorsqu'on l'utilise dans l'air.

L'actionneur magnétique de la présente invention est particulièrement adapté à une réalisation en microtechnologie.

Plus précisément la présente invention est un actionneur magnétique comportant une partie magnétique mobile, une partie magnétique fixe et des moyens pour déclencher le déplacement de la partie magnétique, mobile par rapport à la partie magnétique fixe. Il comporte au moins deux supports amagnétiques placés dans des plans différents, délimitant entre eux un espace, la partie magnétique fixe étant solidaire d'au moins un des supports, les supports présentant chacun une zone de butée pour la partie magnétique mobile, la zone de butée et la partie magnétique fixe étant distinctes. La partie magnétique mobile est en lévitation dans l'espace entre les deux supports grâce à un guidage magnétique dû à la partie magnétique fixe lorsqu'elle n'est pas en butée contre la zone de butée de l'un des supports, la partie magnétique mobile est susceptible de prendre plusieurs positions magnétiques stables et dans ces positions elle est en butée contre un support.

Par position magnétique stable, on entend une position stable dans laquelle il y a une interaction magnétique entre la partie magnétique mobile et la partie magnétique fixe et qui ne nécessite pas d'alimentation électrique pour le maintien de cette position.

Ainsi lors de son déplacement, la partie magnétique mobile n'est pas reliée mécaniquement à la partie magnétique fixe et il n'y a pas de guidage mécanique entre la partie magnétique mobile et la partie magnétique fixe.

De manière avantageuse et simple, la partie magnétique mobile comporte un aimant.

La partie magnétique fixe peut comporter au moins une pièce magnétique.

La pièce magnétique peut être un aimant. Elle peut être thermomagnétique.

La partie magnétique fixe peut comporter au moins une paire de pièces magnétiques sur un support.

L'interaction entre la partie magnétique fixe et la partie magnétique mobile réalise un centrage de la partie magnétique mobile sur la zone de butée, mais ce centrage peut être renforcé. Pour cela, la partie magnétique mobile et au moins un des supports peuvent comporter des moyens de centrage mécanique de la partie magnétiques mobile sur la zone de butée dudit support.

Les moyens de centrage magnétiques peuvent être des reliefs sensiblement biseautés ou chanfreinés portés à la fois par le support et la partie magnétique mobile, ces reliefs ayant des formes conjuguées.

La partie magnétique fixe contribue à délimiter au moins une des zones de butée.

Les moyens pour déclencher le déplacement de la partie magnétique mobile peuvent être portés par au moins un des supports.

Ils peuvent avoir un effet magnétique.

Les moyens pour déclencher le déplacement de la partie magnétique mobile peuvent chauffer la partie magnétique fixe et modifier ses propriétés magnétiques.

Dans une variante, les moyens pour déclencher le déplacement de la partie magnétique mobile peuvent créer un champ magnétique au voisinage de la partie magnétique mobile. Dans ce cas, ils peuvent être réalisés par au moins un conducteur apte à être parcouru par un courant électrique. La consommation en énergie est nulle lorsque la partie magnétique mobile est en butée contre l'un des supports amagnétique, c'est à dire en position de travail.

Il est possible de prévoir des moyens pour asservir le courant à faire circuler dans le conducteur, à la position de la partie magnétique mobile, de manière à ce qu'elle puisse prendre une pluralité de positions stables en lévitation. L'actionneur magnétique peut alors servir de positionneur. Selon un autre mode de réalisation, les moyens pour déclencher le déplacement de la partie magnétique mobile peuvent être des moyens pneumatiques ou hydrauliques.

La partie magnétique fixe peut être réalisée dans un matériau choisi dans le groupe des matériaux magnétiques doux, des matériaux magnétiques durs, des matériaux à hystérésis, des matériaux supra conducteurs, des matériaux diamagnétiques, ces matériaux étant pris seuls ou en combinaison.

Les supports peuvent être réalisés à base de matériau semi-conducteur, de matériau diélectrique ou de matériau conducteur, ces matériaux étant pris seuls ou en combinaison.

Il est particulièrement avantageux au point de vue fabrication, que l'aimantation de la partie magnétique fixe et celle de la partie magnétique mobile soient dirigées dans une même direction.

Pour que l'actionneur magnétique puisse fonctionner en relais électrique, au moins une zone de butée comporte une paire de contacts électriques et la partie magnétique mobile comporte au moins un contact électrique, la partie magnétique mobile venant relier les deux contacts électriques de la paire de contacts électriques, lorsqu'elle est en butée contre la zone de butée.

Pour que l'actionneur magnétique puisse fonctionner en valve, l'un au moins des supports comporte dans la zone de butée, un orifice de passage d'un fluide.

Pour que l'actionneur magnétique puisse fonctionner en relais optique, la partie magnétique mobile comporte un miroir destiné à passer à travers une fente de l'un des supports.

La présente invention concerne également une matrice d'actionneurs magnétiques, elle comporte une pluralité d'actionneurs magnétiques ainsi caractérisés, ces actionneurs magnétiques partageant au moins un même support.

La présente invention concerne également un procédé de réalisation d'un actionneur magnétique. Il comporte les étapes suivante :
sur un premier substrat amagnétique réalisation d'un cadre sacrificiel suivant le contour d'une base d'une partie magnétique mobile,
dépôt d'une première couche diélectrique sur le premier substrat et réalisation d'au moins un caisson apte à recevoir une partie magnétique fixe,
dépôt dans le caisson de la partie magnétique fixe,
dépôt d'une seconde couche diélectrique sur la première couche diélectrique et réalisation de caissons aptes à recevoir la partie magnétique mobile et au moins un conducteur de moyens pour déclencher le déplacement de la partie magnétique mobile,
dépôt dans les caissons de la partie magnétique mobile et du conducteur,
gravure dans les couches diélectriques d'une ou plusieurs tranchées atteignant le cadre sacrificiel,
assemblage du premier substrat retourné sur un second substrat amagnétique de façon à délimiter un espace entre les deux substrats, cet espace étant destiné au déplacement de la partie magnétique mobile,
gravure du premier substrat et retrait du cadre sacrificiel pour libérer la partie magnétique mobile et la base.

Le procédé peut comporter une étape d'insertion d'au moins une entretoise entre le premier et le second substrat au moment de l'assemblage.

Dans une variante, l'espace peut être formé par des billes en matériau fusible, insérées entre le premier et le second substrat au moment de l'assemblage et un recuit desdites billes après assemblage.

Le procédé peut comporter, avant l'assemblage des deux substrats, les étapes suivantes :
réalisation sur le second substrat, dans une première couche diélectrique, d'au moins un caisson apte à recevoir la partie magnétique fixe,
dépôt dans le caisson de la partie magnétique fixe,
dépôt d'une seconde couche diélectrique sur la première couche diélectrique et réalisation d'au moins un caisson apte à recevoir au moins un conducteur des moyens pour déclencher le déplacement de la partie magnétique mobile,
dépôt dans le caisson du conducteur.

Le procédé peut prévoir une étape d'aimantation de la partie magnétique mobile et éventuellement de la partie magnétique fixe avant l'étape de libération de la partie magnétique mobile.

Le premier substrat est aminci avant l'étape de gravure du premier substrat, la partie gravée ayant une fonction de miroir.

Le premier substrat et le second substrat peuvent être réalisés à base de matériau semi-conducteur ou de matériau diélectrique.

### BRÈVE DESCRIPTION DES DESSINS

La présente invention sera mieux comprise à la lecture de la description d'exemples de réalisation donnés, à titre purement indicatif et nullement limitatif, en faisant référence aux dessins annexés sur lesquels :
- les figures 1A, 1B montrent dans deux positions stables un actionneur magnétique selon l'invention fonctionnant en tant que valve;
- la figure 2 montre un actionneur magnétique selon l'invention fonctionnant en tant que vanne;
- la figure 3 montre les lignes de champ magnétique qui s'établissent autour de l'aimant de la partie magnétique mobile d'un actionneur magnétique selon l'invention, ainsi que les conducteurs des moyens pour déclencher le déplacement de la partie magnétique mobile;
- les figures 4A, 4B, 4C montrent respectivement, un actionneur magnétique selon l'invention fonctionnant en tant que relais électrique, en tant que commutateur électrique, et une vue de dessus des bobinages supérieurs des moyens pour déclencher le déplacement de la partie magnétique mobile;
- les figures 5A et 5B montrent, dans deux positions différentes, un actionneur magnétique fonctionnant en tant que relais optique;
- les figures 6A, 6B montrent deux actionneurs magnétiques selon l'invention dont les parties magnétiques fixes sont formées d'une seule pièce magnétique par support;
- la figure 7 montre un actionneur magnétique selon l'invention fonctionnant en tant que positionneur;
- les figures 8A, 8B montrent des actionneurs magnétiques selon l'invention arrangés en matrice et partageant au moins un même support;
- la figure 9A, montre un actionneur magnétique selon l'invention;
- la figure 9B est un organigramme permettant d'expliquer comment positionner les aimants de l'actionneur de la figure 9A pour obtenir deux positions magnétiques stables de la partie magnétique mobile dans un cas très particulier;
- la figure 9C représente la force Fx qui s'applique sur la partie magnétique mobile, en butée, en fonction de sa position selon l'axe x lorsque l'actionneur possède une configuration souhaitée avec deux positions magnétiques stables en butée;
- la figure 9D représente la force Fx qui s'applique sur la partie magnétique mobile, en butée, en fonction de sa position selon l'axe x lorsque l'actionneur possède une configuration à éviter avec deux positions instables en butée;
- les figures 10A à 10I1 et 10I2 montrent un exemple de réalisation du premier support, de la partie magnétique mobile, d'une paire d'aimants et d'une paire de conducteurs d'un actionneur magnétique selon l'invention;
- les figures 11A à 11D1 et 11D2 montrent un exemple de réalisation du second support, d'une paire d'aimants et d'une paire de conducteurs d'un actionneur magnétique selon l'invention;
- les figures 12A1, 12A2, 12B1, 12B2 montrent les étapes d'assemblage des deux supports et de libération de la partie magnétique mobile;
- les figures 13A, 13B montrent l'étape d'assemblage du premier support des figures 10 avec un second support sans aimant, ni conducteur et l'étape de libération de la partie magnétique mobile.

Des parties identiques, similaires ou équivalentes des différentes figures décrites ci-après portent les mêmes références numériques de façon à faciliter le passage d'une figure à l'autre.

Les différentes parties représentées sur les figures ne le sont pas nécessairement selon une échelle uniforme, pour rendre les figures plus lisibles.

### EXPOSÉ DÉTAILLÉ DE MODES DE RÉALISATION PARTICULIERS

On va se référer aux figures 1A, 1B qui montrent de manière schématique un exemple d'actionneur magnétique selon l'invention dans deux positions stables, en butée, différentes. On suppose que dans ce mode de réalisation, l'actionneur est une valve. Cet actionneur comporte un premier support 1 et un second support 2 amagnétiques, disposés en strates dans des plans différents, et délimitant entre eux un espace 3 dans lequel une partie magnétique mobile 4 est susceptible de se déplacer. On peut noter qu'il n'y a pas de notion de verticalité ou d'horizontalité car la masse de l'actionneur est très faible par rapport aux forces magnétiques mises en jeu.

Sur les figures 1A, 1B, les supports sont représentés en forme de plaques disposées sensiblement parallèlement, l'une au-dessus de l'autre, le premier support 1 étant en haut et le second support 2 en bas. Une autre orientation et/ou une autre formé des supports est possible. Les supports 1, 2 peuvent être réalisés par exemple à base de matériau semi-conducteur tel que le silicium ou l'arséniure de gallium, de matériau diélectrique tel que la céramique, le verre, ou un matériau plastique, de matériau conducteur tel que l'aluminium. Des combinaisons de plusieurs de ces matériaux sont envisageables. Toutefois, les supports 1, 2 sont, de préférence, isolants électriquement, au moins localement, dans la mesure où ils portent à la fois des parties magnétiques et des conducteurs électriques.

Cet actionneur comporte également une partie magnétique fixe 5 solidaire d'au moins un des supports 1, 2. Sur les figures 1A, 1B, la partie magnétique fixe 5 est formée de deux pièces magnétiques 51, 52 qui sont solidaires du premier support 1. Ces pièces magnétiques peuvent être des aimants mais ce n'est pas une obligation. On suppose dans le reste de la description que ce sont des aimants sauf mention autre. Ils sont placés sur l'une de ses faces principales, celle qui se trouve à l'opposé de l'espace 3. Le second support 2 ne porte pas de partie magnétique fixe.

Ces pièces magnétiques pourraient être solidaires de son autre face principale, du côté de l'espace 3 comme le sont les aimants 51, 52 montrés les figures 5A, 5B décrites ultérieurement Dans cette configuration les aimants 51, 52 sont inclus dans le support 1, ils y sont encastrés. Il est, en effet préférable, que la partie magnétique fixe 5 associée à un des supports et que la partie magnétique mobile 4, en butée, soient décalés, c'est à dire dans des plans différents. Si toutefois, la partie magnétique fixe se trouve du côté de l'espace 3, on donnera de préférence, aux aimants de la partie magnétique fixe et de la partie magnétique mobile des épaisseurs différentes pour obtenir ce décalage. De préférence, l'aimant mobile sera plus épais que le ou les aimants fixes.

La partie magnétique mobile 4 comporte un aimant 40. Elle est dépourvue de liaison mécanique avec la partie magnétique fixe 5. Les supports amagnétiques 1, 2 comportent chacun une zone de butée 10, 20 pour la partie magnétique mobile 4. Dans l'exemple des figures 1A, 1B, la partie magnétique fixe 5 contribue à délimiter les zones de butée 10, 20. Les deux aimants 51, 52 se trouvent de part et d'autre de la zone de butée 10. Dans tous les cas la zone de butée 10, 11 et la partie magnétique fixe 5 sont distinctes mais voisines pour que l'interaction puisse avoir lieu. La zone de butée 20 du second support 2 se trouve face à la zone de butée 10 du premier support 1. La partie magnétique mobile 4 se trouve soit en butée contre l'un des supports 1, 2, soit en lévitation dans l'espace 3 entre les deux supports 1, 2, sans aucun contact, guidée de manière magnétique par la partie magnétique fixe 5 au moins.

L'actionneur magnétique comporte également des moyens 6 pour déclencher le déplacement de la partie magnétique mobile 4. Les moyens 6 pour déclencher le déplacement de la partie magnétique mobile 4 ont pour fonction de modifier les forces qui interagissent sur la partie magnétique mobile 4 et donc de modifier l'équilibre de l'ensemble partie magnétique fixe-partie magnétique mobile. Ils initient le déplacement de la partie magnétique mobile 4. Ensuite le déplacement est dû aux interactions entre la partie magnétique fixe 5 et la partie magnétique mobile 4.

On suppose que dans cet exemple, les moyens 6 pour déclencher le déplacement de la partie magnétique mobile ont un effet mécanique. Ils sont de type pneumatique ou hydraulique. Le premier support 1 est muni d'un orifice 7 se trouvant dans la zone de butée 10. On cherche à ce que dans une position magnétique stable la partie magnétique mobile 4 vienne se plaquer dans la zone de butée 10 contre le premier support 1 grâce à l'interaction qu'exerce sur elle la partie magnétique fixe 5. Elle obture alors l'orifice 7. Rien ne peut pénétrer dans l'espace 3 par l'orifice 7. Lorsqu'un fluide f est injecté au travers de l'orifice 7 vers l'espace 3 et qu'il possède une pression suffisante pour déplacer la partie magnétique mobile 4, cette dernière vient se placer dans la zone de butée 20 plaquée sur le second support 2 (figure 1A). Le fluide f peut alors pénétrer dans l'espace 3 et s'écouler latéralement selon les flèches en pointillés. Dans cette position en butée contre le second support 2, la partie magnétique mobile 4 reste en interaction avec la partie magnétique fixe 5. Si la pression du fluide f ne s'exerce plus suffisamment ou que la pression du fluide f s'inverse, la partie magnétique mobile 4 revient en position haute, en butée contre le premier support 1 et elle obture l'orifice 7 (figure 1B). Cela se produit lorsque les caractéristiques géométriques des aimants, leur aimantation et leurs positions relatives dans l'espace sont ajustées correctement.

L'interaction entre la partie magnétique fixe et la partie magnétique mobile a pour effet de centrer la partie magnétique mobile dans la zone de butée. Pour améliorer le centrage de la partie magnétique mobile dans la zone de butée 10, 20 d'au moins un des supports 1, 2, on peut prévoir des moyens de centrage mécanique 8 de la partie magnétique mobile 4 au niveau de la zone de butée 10, 20 d'au moins un des supports 1, 2. On peut munir la partie magnétique mobile 4 et la zone de butée 10 concernée chacune d'un relief 80, 81, ces reliefs 80, 81 ayant des formes conjuguées. Ces reliefs peuvent être des parties chanfreinées ou biseautées, elles sont alors sensiblement pyramidales ou coniques. Ces reliefs 80, 81 coopèrent lorsque la partie magnétique mobile 4 est en butée contre le support 1, 2, elle vient s'encastrer dans le support.

Sur les figures 1A, 1B, les moyens d'encastrement sont localisés sur le premier support 1. Le déplacement de la partie magnétique mobile 4 peut se faire alors d'une position parfaitement centrée haute à une position basse et vice versa.

Dans l'exemple des figures 1A, 1B, ce sont les flancs de l'aimant mobile 40 qui sont sensiblement pyramidaux et le support 1 qui porte l'orifice 7 comporte une cuvette dont les flancs sont également sensiblement pyramidaux, l'aimant mobile venant se placer dans la cuvette du support en position haute.

On aurait pu envisager que l'aimant mobile soit porté par une base et que ce soit cette base qui comporte les moyens de centrage. Ces reliefs peuvent être aisément réalisés par usinage chimique notamment lorsqu'on emploie des techniques utilisées en micro électronique pour réaliser l'actionneur magnétique.

Dans l'exemple des figures 1A, 1B qui représente une valve, les moyens de centrage 8 ont également une fonction d'étanchéité au fluide lorsque la partie magnétique mobile 4 est en position haute. Le fluide ne peut s'introduire dans l'espace 3 tant que sa pression n'est pas suffisante.

Au lieu d'utiliser des moyens 6 pour déclencher le déplacement de la partie magnétique mobile 4 sous forme pneumatique à effet mécanique, il est possible d'utiliser des moyens dont l'effet est magnétique. Ces moyens peuvent engendrer une augmentation localisée de la température et ainsi modifier les caractéristiques magnétiques de la partie magnétique fixe 5.

La figure 2 illustre cette caractéristique. Sur la figure 2, la partie magnétique fixe 5 est répartie sur les deux supports 1, 2. Elle comporte deux paires d'aimants référencés respectivement 51, 52, 53, 54 et chaque paire d'aimants est solidaire d'un des supports 1, 2. En répartissant sur les deux supports 1, 2 la partie magnétique fixe 5, il est plus facile de maîtriser le positionnement de la partie magnétique mobile 4 en butée. Plus généralement, les pièces magnétiques, regroupées par paires sont situées de part et d'autre d'une zone de butée.

La partie magnétique mobile 4 est susceptible de prendre plusieurs positions magnétiques stables, dans chacune de ces positions elle est en butée contre un support 1,2. Ces positions magnétiques stables ne nécessitent pas d'alimentation électrique, la partie magnétique mobile est en interaction magnétique avec la partie magnétique fixe 5.

La figure 2 montre que les aimants 51 à 54 de la partie magnétique fixe 5 sont équipés chacun, sur une de leur face, d'une résistance de chauffage R. Ces résistances peuvent être réalisées par un dépôt métallique conducteur par exemple à base de cuivre, d'argent d'or, d'aluminium, de polysilicium. Dans cette configuration, les moyens 6 pour déclencher le déplacement de la partie magnétique mobile 4 sont répartis sur les deux supports 1, 2. On pourrait envisager qu'ils soient localisés sur l'un d'entre eux seulement comme sur la figure 4A.

En répartissant sur les deux supports 1, 2 les moyens 6 pour déclencher le déplacement de la partie magnétique mobile 4, il est plus facile de maîtriser son mouvement.

Une partie magnétique fixe 51 à 54 dotée de telles résistances R est réalisée dans un matériau thermomagnétique dont les propriétés magnétiques dépendent de la température. On pourra utiliser un matériau dont le point de Curie est bas, par exemple inférieur ou égal à 100°C, ce matériau est magnétique pour une température inférieure à son point de Curie et amagnétique pour une température supérieure. Il est également possible d'utiliser un matériau dont les propriétés de ferromagnétismes sont obtenues au-dessus d'une température dite de transition.

Le chauffage ne doit pas perturber les propriétés magnétiques de la partie magnétique mobile 4. On pourra par exemple réaliser l'aimant 40 de la partie magnétique mobile 4 dans un matériau dont le point de Curie est supérieur à celui des aimants 51, 52 de la partie magnétique fixe 5 ou bien l'isoler thermiquement de la partie magnétique fixe 5.

Au lieu de réaliser le chauffage par une résistance R, on peut envisager de venir irradier la partie magnétique fixe 5 avec un faisceau optique (par exemple laser ou diode infra-rouge) visant à la chauffer. Il est également possible de faire circuler directement un courant dans la partie magnétique fixe 5 pour la chauffer.

Dès que le mouvement de la partie magnétique mobile 4 a été initié, puisqu'elle part en butée par guidage magnétique contre l'un des supports amagnétiques, le chauffage peut être interrompu, il n'y a plus de consommation d'énergie. Lorsque la partie magnétique mobile 4 est en butée sur l'un des supports 1, 2, la consommation en énergie est également nulle.

Sur la figure 2, l'actionneur magnétique est une micro-vanne. Chacun des supports 1, 2 comporte un orifice 7 destiné à laisser un fluide f1, f2 pénétrer dans ou sortir de l'espace 3 entre les deux supports 1, 2. En fonction de la position de la partie magnétique mobile 4 seul un des fluides f1 ou f2 peut pénétrer dans ou sortir de l'espace 3. La partie magnétique empêche la pénétration de l'autre fluide.

Au lieu que les moyens 6 pour déclencher le déplacement de la partie magnétique mobile 4 modifient les caractéristiques magnétiques de la partie magnétique fixe 5, il est possible qu'ils créent un champ magnétique qui modifie l'équilibre magnétique établi entre la partie magnétique fixe 5 et la partie magnétique mobile 4 et par conséquent, la position d'équilibre de la partie magnétique mobile 4.

La figure 3 montre, en vue de dessus, les lignes de champ magnétique qui s'établissent autour de l'aimant 40 de la partie magnétique mobile 4 dont la direction d'aimantation est schématisée par une flèche. On suppose que l'aimant 4 est en butée sur le second support 2. Il a, dans cet exemple, une forme de parallélépipède rectangle et ses pôles sont situés aux extrémités de ses grands côtés.

Pour déclencher le déplacement de la partie magnétique mobile 4, alors qu'elle est dans une position magnétique stable en butée contre l'un 2 des supports, il faut la soumettre à une force perpendiculaire au support (soit ici perpendiculaire à la feuille) qui est supérieure et de sens opposé à la force qui la maintient en butée.

Lorsqu'on fait circuler un courant électrique dans un conducteur électrique au voisinage d'un aimant, de telle sorte que le courant soit perpendiculaire au champ magnétique, d'après la Loi de Laplace, une force perpendiculaire à la fois au courant et au champ magnétique est générée. Le sens de la force dépend du sens de circulation du courant si la direction d'aimantation de l'aimant est fixée.

Les moyens 6 pour déclencher le déplacement de la partie magnétique mobile 4 sont formés de deux conducteurs 61, 62 distincts, chacun entourant un pôle de l'aimant 40. Des flèches montrent le sens de circulation du courant I dans les conducteurs 61, 62, pour qu'une force s'applique sur l'aimant 40 visant à le décoller du second support 2.

Au lieu d'utiliser deux conducteurs 61, 62 en boucle ouverte comme sur la figure 4A, chacun à une extrémité de l'aimant 40, on aurait pu utiliser un ou plusieurs conducteurs en boucle, avec une ou plusieurs spires, pour obtenir cette même circulation de courant. On suppose que c'est le cas sur les figures 4B, 4C avec une paire de bobinages (610, 620), (630, 640) solidaires de chacun des supports 1, 2. Dans l'exemple de la figure 3, une efficacité maximum est obtenue lorsque chaque pôle de l'aimant 40 est bordé par un conducteur sensiblement en demi-cercle. Pour obtenir un effort souhaité, on ajuste le positionnement et la forme du conducteur, l'intensité du courant et son sens. Le conducteur peut être réalisé tout comme la résistance par dépôt à base de métal conducteur.

On suppose que l'actionneur magnétique de la figure 4A est un relais électrique. L'un des supports 1, 2 comporte, dans la zone de butée 10, une paire de contacts électriques C1, C2 isolés l'un de l'autre. La partie magnétique mobile 4 comporte, elle, un contact électrique C qui vient relier électriquement les deux contacts électriques C1, C2 de la paire lorsque la partie magnétique mobile 4 est en butée contre le support 1 ainsi équipé.

La paire de contacts électriques C1, C2 est incluse dans un circuit électrique (non représenté) qui est fermé lorsque la partie magnétique mobile 4 est en butée contre le support 1 ainsi équipé et ouvert lorsque la partie magnétique mobile 4 est en butée contre l'autre support 2. L'autre support 2 ne comporte pas de partie magnétique fixe, ni de moyens pour déclencher le déplacement de la partie magnétique mobile 4.

On peut comme sur la figure 4B, placer une paire de contacts électriques C1, C2 sur chacun des supports 1, 2 et équiper les deux faces principales de la partie magnétique mobile 4 d'un contact électrique C. Suivant sa position, la partie magnétique mobile 4 ferme le circuit électrique du haut ou celui du bas.

On réalise alors un double relais électrique ou un commutateur électrique si un contact électrique de l'une des paires est relié à un contact électrique de l'autre paire.

Sur la figure 4C, on a représenté schématiquement en vue de dessus, la paire de bobinages 610, 620 et la paire d'aimants 51, 52 solidaires du premier support 1 et la partie magnétique mobile 4.

Les figures 5A, 5B montrent maintenant un actionneur magnétique ayant une fonction de relais ou commutateur optique respectivement en position de lévitation et en position stable de travail. La partie magnétique mobile 4 est dotée d'un miroir 50. Lorsque la partie magnétique mobile 4 est en butée sur le second support 2, le miroir 50 est cantonné dans l'espace 3 entre les deux supports 1, 2. Lorsque la partie magnétique mobile 4 est en butée contre le premier support 1, le miroir 50 passe à travers une fente 501 portée par le premier support 1 et sort de l'espace 3, il surgit de l'autre côté du premier support 1. Ce miroir 50 lorsqu'il est en position haute peut alors dévier un faisceau optique qui n'est pas dévié lorsque le miroir est en position basse. Le faisceau optique n'est pas représenté pour ne pas surcharger les figures.

Sur les figures 6A, 6B, les supports 1, 2 accueillent chacun une seule pièce magnétique fixe 51, 51, au lieu de plusieurs dans les exemples précédents. Cette pièce magnétique peut entourer totalement ou partiellement la zone de butée du support. Un seul des supports aurait pu être doté d'une telle pièce magnétique.

Sur la figure 6A, qui est une coupe, on distingue deux pièces magnétiques 51, 53 sensiblement en anneau. Chaque pièce magnétique entoure une zone de butée 10, 20. Une autre différence par rapport à ce qui a été décrit précédemment est que la partie magnétique mobile 4 est maintenant sensiblement cylindrique. Les moyens 6 pour déclencher le déplacement de la partie magnétique mobile 4 prennent, dans l'exemple de la figure 6A, la forme d'une bobine dont l'axe de bobinage est parallèle à celui de la partie magnétique mobile 4. La direction d'aimantation des parties magnétiques fixe et mobile est la même, mais au lieu d'être dans le plan des supports 1, 2 sensiblement perpendiculaires au déplacement comme dans les exemples précédemment, elle est sensiblement perpendiculaire au plan des supports et sensiblement parallèle au déplacement.

Dans cet exemple, les parties magnétiques fixes 51, 53 sont encastrées dans les supports 1,2 et dans les zones de butée 10, 20, les supports sont amincis.

Sur la figure 6B, on distingue, solidaire du support 1, une pièce magnétique 51 sensiblement en U. Elle est encastrée du côté de sa face supérieure. Une autre pièce magnétique 53 est solidaire de l'autre support 2. On suppose qu'elle est également sensiblement en forme de U. Cette seconde pièce magnétique 53 aurait pu être omise. Dans cet exemple également l'un des supports 1, 2 est aminci au niveau d'une zone de butée 10. Les moyens 6 pour déclencher le déplacement de la partie magnétique mobile 4 sont solidaires du support 1.

L'actionneur magnétique selon l'invention peut avoir une fonction de positionneur. Les moyens 6 pour déclencher le déplacement de la partie magnétique mobile servent alors également pour maintenir la partie magnétique mobile 4 dans une position fixe en lévitation. Au lieu d'envoyer une impulsion de courant dans les conducteurs 61 à 64, on peut asservir le courant en fonction de la position de la partie magnétique mobile 4. La figure 7 illustre cette variante.

On peut utiliser un dispositif 65 qui détecte la position de la partie magnétique mobile 4. Le signal délivré par ce dispositif est comparé à une consigne K dans un comparateur 66 et le résultat de la comparaison sert à commander une source d'alimentation 67 prévue pour alimenter les conducteurs 61 à 64. Le dispositif 65 qui détecte la position de la partie magnétique mobile 4 peut prendre la forme de deux capteurs capacitifs 65.1, 65.2 localisés chacun sur un des supports 1, 2. Ils mesurent les capacités entre le support concerné 1, 2 et la partie magnétique mobile 4. Un dispositif différentiateur 65.3 reçoit les signaux en provenance des deux capteurs capacitifs 65.1, 65.2, en fait la différence et délivre le signal représentatif de la position de la partie magnétique mobile 4 au comparateur 66.

On pourra utiliser pour réaliser la partie magnétique fixe 5, des matériaux magnétiques doux, des matériaux magnétiques durs, des matériaux magnétiques à hystérésis, des matériaux diamagnétiques, des matériaux supra-conducteurs, ces matériaux étant pris seuls ou en combinaison. Les matériaux magnétiques doux tels que le fer, le nickel, des alliages fer-nickel, fer-cobalt, fer-silicium, s'aimantent en fonction d'un champ inducteur auquel ils sont soumis. Les matériaux magnétiques durs correspondent aux aimants tels que les aimants en ferrite, les aimants au samarium-cobalt, les aimants néodyme-fer-bore, les aimants platine-cobalt. Leur aimantation dépend peu du champ magnétique extérieur. Les matériaux à hystérésis, par exemple de type aluminium-nickel-cobalt (AlNiCo), ont des propriétés qui se situent entre celles des matériaux magnétiques doux et celles des matériaux magnétiques durs. Ils sont sensibles au champ magnétique dans lequel ils se trouvent. Quant aux matériaux diamagnétiques tels que le bismuth ou le graphite pyrolitique, leur aimantation est colinéaire au champ magnétique inducteur mais de sens opposé. Les matériaux supra-conducteurs pourraient être des alliages nobium-titane (NbTi), yttrium-barium-cuivre-oxygène (YBaCuO) par exemple.

La partie magnétique mobile 4 peut être réalisée par exemple, en ferrite, en samarium-cobalt, en néodyme-fer-bore, en platine-cobalt.

Les matériaux magnétiques à point de Curie bas qui conviennent pour réaliser la partie magnétique fixe 5 sont par exemple les alliages manganèse-arsenic (MnAs), cobalt-manganèse-phosphore (CoMnP), erbium-fer-bore (ErFeB). Les alliages fer-rhodium (FeRh) conviennent également pour la partie magnétique fixe 5, ils deviennent ferro-magnétiques au-dessus d'une température de transition. Cette transition est franche et donc nécessite que peu d'énergie d'échauffement. La température de transition peut être ajustée en adaptant la composition chimique de l'alliage.

Plusieurs actionneurs magnétiques ainsi décrits peuvent partager au moins un support commun. On peut se référer aux figures 8A, 8B.

Sur la figure 8A, les différents actionneurs sont des relais optiques comme ceux des figures 5A, 5B, ils sont disposés en matrice M et leur premier support 1 est commun à tous. On obtient ainsi un multiplexeur optique. Les actionneurs magnétiques ne sont visibles que par leur miroir 50 lorsqu'il émerge de l'espace entre les deux supports, sinon leur position est matérialisée par la fente 501. Ils sont à la croisée entre n conducteurs de colonnes i1 à i5 et m conducteurs de lignes j1 à j5 (n et m sont des entiers, n et m peuvent être différents ou non). De cette manière, des signaux se propageant sur une nappe formée des n conducteurs de colonnes i1 à i5 peuvent être commutés vers les m conducteurs de lignes j1, j2, j3, j4, j5. Ces signaux peuvent être des signaux électriques ou optiques en fonction de la nature des actionneurs. Les conducteurs de lignes et de colonnes peuvent être des conducteurs électriques, des fibres optiques ou bien simplement des faisceaux optiques. Du fait de la bistabilité des actionneurs de la matrice M, cette dernière peut être programmée et garder sa configuration sans qu'il soit nécessaire de l'alimenter électriquement. Les actionneurs A peuvent être regroupés en une matrice particulière B comme sur la figure 8B avec un conducteur de ligne il et plusieurs conducteurs de colonne j1 à j3. En connectant un bus sur le conducteur de ligne i1, les signaux qu'il véhicule peuvent être orientés vers les différents conducteurs de colonne j1 à j3 en fonction de l'état des différents actionneurs A. On suppose que dans cette configuration les actionneurs sont des relais électriques comme celui de la figure 4A.

On va maintenant décrire un exemple d'actionneur magnétique selon l'invention en donnant des caractéristiques géométriques et en expliquant une méthode possible pour positionner ses parties magnétiques fixes et mobiles. L'actionneur magnétique est représenté sur la figure 9A.

Une valeur minimale de la force Fz qui s'applique sur la partie magnétique mobile 4 pour la maintenir plaquée en butée contre l'un des supports 1, 2 est imposée pour que l'actionneur puisse avoir, par exemple, une résistance aux chocs suffisante. On cherche à ce que la partie magnétique mobile 4 prenne toujours la même position magnétique stable et centrée par rapport à la partie magnétique fixe 5 lorsqu'elle arrive en butée contre l'un des supports 1, 2. On ne veut pas lors du déplacement, que la partie magnétique mobile 4 dévie selon l'axe x ou selon l'axe y. Les axes x, y et z sont représentés sur la figure. Si on la décale selon la direction x ou selon la direction y, la partie magnétique mobile 4 doit s'opposer à ce déplacement et reprendre sa position magnétique stable et centrée dans la zone de butée 10, 20. La partie magnétique mobile doit présenter une bonne stabilité latérale en position haute ou basse.

Les inventeurs se sont aperçus que pour une partie magnétique fixe 5 et une partie magnétique mobile 4 de caractéristiques données, pour une force Fz de maintien contre l'un des supports 1, 2 donnée, pour obtenir cette position magnétique stable et centrée, il fallait ajuster correctement, à la fois l'intervalle sep séparant, selon x, la partie magnétique fixe de la partie magnétique mobile et l'intervalle gapz séparant, selon z, la partie magnétique fixe 4 de la partie magnétique mobile 5, lorsque la partie magnétique mobile est en butée contre le support 1.

On suppose que dans cet exemple, illustré à la figure 9A, la partie magnétique fixe 5 est répartie sur les deux supports et qu'elle comporte deux paires d'aimants identiques (51, 52), (53, 54). La partie magnétique mobile 4 comporte elle un aimant 40. On suppose pour simplifier que les directions d'aimantation de tous les aimants sont colinéaires et de même sens. Il est bien sûr possible que ce ne soit pas le cas mais le positionnement des aimants devient plus compliqué.

Les moyens pour déclencher le déplacement de l'aimant mobile ne sont pas représentés pour ne pas surcharger la figure.

On commence par choisir les dimensions des aimants, leur aimantation et la course de l'aimant mobile. Ce choix est conditionné notamment par l'encombrement global que doit avoir l'actionneur magnétique. On positionne arbitrairement l'une des paires d'aimants fixes 51, 52 et l'aimant mobile 40 par rapport à cette paire d'aimants fixes. On détermine des valeurs initiales de sep et gapz. A l'aide de la méthode décrite dans l'article « 3D analytical calculation of the forces between two cuboidal magnets, JAKOUN Gilles and Yvonnet Jean-Paul, vol. MAG-20, n°5, september 1984 », on calcule les forces Fx, Fy, Fz qui s'appliquent sur l'aimant mobile 40. On peut alors déterminer la force Fz qui s'applique sur l'aimant mobile 40 lorsqu'il est en butée sur le premier support 1. Si la force Fz n'est pas dans la plage imposée, on modifie sep et/ou gapz et/ou les caractéristiques géométriques des aimants et/ou leur aimantation pour ajuster sa valeur. Plus on diminue gapz et sep plus la force Fz augmente. On peut rapprocher les deux aimants fixes et/ou réduire l'épaisseur du support 1 puisque, dans cet exemple, les aimants fixes 51, 52 sont placés d'un côté du support 1 et l'aimant mobile 40 en butée de l'autre côté du support 1. Au contraire, l'épaississement du support 1 réduit la force Fz. Lorsqu'une valeur convenable de Fz a été atteinte, il faut ensuite déterminer si le couple de valeurs sep, gapz qui donne la force Fz convenable, conduit à une position magnétique stable et centrée en butée. On va alors déterminer la valeur de la force Fx en fonction de sa position selon x et la valeur de la force Fy en fonction de sa position selon y. En effet, il ne suffit pas qu'en butée, on ait Fx=0 avec x=0 et Fy=0 avec y=0, il faut également que la pente de la courbe Fx(x) soit décroissante pour x=0 et que la pente de la courbe Fy(y) soit décroissante pour y=0. Ce sont ces pentes décroissantes qui conditionnent la stabilité.

Avec le couple de valeurs sep et gapz qui donne une force Fz convenable, on vérifie les conditions de stabilité en x et en y. Si l'une des deux conditions n'est pas respectée, on ajuste l'une au moins des valeurs de sep et gapz. On recommence à calculer, comme le montre l'organigramme de la figure 9B, Fz, Fx et Fy comme décrit précédemment en ajustant sep et gapz jusqu'à ce que l'on obtienne un couple de valeurs satisfaisant.

Si la force Fz de maintien sur l'autre support 2 est identique, on disposera les aimants 53, 54 de l'autre paire avec les mêmes intervalles sep et gapz.

On peut imposer que la valeur de la force maintien Fz soit différente d'un support à l'autre. On recommence les mêmes calculs pour positionner l'autre paire d'aimants fixes 53, 54 par rapport à l'aimant mobile 40 pour obtenir une force Fz convenable et les conditions de stabilité, lorsque l'aimant mobile 40 est en butée sur l'autre support 2.

Sur l'organigramme, on a ajusté sep et gapz à partir de Fx et ensuite à partir de Fy. Il est bien sûr possible de faire l'inverse. Il aurait également été possible de modifier les caractéristiques géométriques et magnétiques des aimants.

A titre d'exemple, des essais ont été faits avec des aimants fixes 51 à 54 ayant un volume de 60x40x5 micromètres au cube, un aimant mobile 40 de 160x40x5 micromètres au cube et une aimantation de 0,6 T. Le poids de la partie magnétique mobile vaut environ 2.10⁻⁸ N, la force Fz de maintien en position magnétique stable de l'aimant mobile contre le premier support 1 vaut environ 4.10⁻⁷ N. Les efforts fournis par les moyens pour déclencher le déplacement de la partie magnétique mobile valent quelques 10⁻⁶ N, le temps de commutation est de quelques milli secondes et la course de la partie magnétique mobile de 200 micromètres.

On s'aperçoit, dans ce cas particulier, qu'il faut que la relation suivante soit vérifiée pour obtenir la position magnétique stable: Gapz + h supérieur à D.sep avec h hauteur des aimants fixes et mobile et D compris entre 1 et 1,5.

Les figures 9C, 9D montrent des variations de la force Fx en fonction de x lorsque l'actionneur possède la position magnétique stable recherchée et lorsqu'il ne la possède pas.

La position magnétique stable a été obtenue avec:
gapz = 7 micromètres
sep = 5 micromètres.

Une position instable a été obtenue avec :
gapz = 7 micromètres
sep = 10 micromètres.

On va maintenant décrire un exemple de procédé de réalisation, en microtechnologie, d'un actionneur selon l'invention. La partie magnétique fixe 5 de l'actionneur comporte deux paires d'aimants (51, 52), (53, 54), l'une solidaire du premier support 1 et l'autre solidaire du second support 2. La partie magnétique mobile 4 de l'actionneur comporte un aimant 40 solidaire d'une face d'une base 41, cette base 41 porte sur son autre face un miroir 50. Les moyens 6 pour déclencher le déplacement de la partie magnétique mobile 4 sont réalisés par deux paires de conducteurs (61, 62), (63, 64), chaque paire étant solidaire d'un des supports 1, 2. Sur les figures on ne voit qu'un seul actionneur, mais l'avantage de ce procédé est de pouvoir en réaliser plusieurs en même temps, ils partagent tous au moins un support en commun.

On part d'un premier substrat 90 amagnétique, par exemple en matériau semi-conducteur tel que le silicium ou l'arséniure de gallium (figure 10A). Ce premier substrat 90 après traitement va conduire au premier support 1 amagnétique, celui du haut. On dépose sur le silicium une couche sacrificielle 91 par exemple en titane. Cette couche sacrificielle 91 va servir à délimiter la base 41 de la partie magnétique mobile 40. On la grave pour ne laisser qu'un cadre 910 suivant le périmètre de la base (figure 10B). Ce cadre 910 est appelé par la suite cadre sacrificiel.

On dépose sur le premier substrat 90, au-dessus du cadre sacrificiel 910, une première couche diélectrique 92 par exemple en oxyde de silicium qui va servir à la réalisation de l'une des paires d'aimants 51, 52 de la partie magnétique fixe 5 (figure 10C). Cette première couche diélectrique 92 est ensuite planarisée.

On délimite la géométrie de la paire d'aimants 51, 52 par photolithographie. On utilise pour cela une résine (non référencée). On grave dans la première couche diélectrique 92 des caissons 93 pour la paire d'aimants 51, 52 (figure 10D). Les caissons sont situés de part et d'autre du cadre sacrificiel 910. La gravure peut être une gravure sèche. La gravure s'arrête sur le premier substrat 90. On ôte la résine. On dépose les aimants 51, 52 dans les caissons 93 (figure 10E). Ce dépôt peut se faire par voie électrolytique. Le matériau employé peut être du cobalt-platine. On effectue une étape de planarisation des aimants fixes.

On dépose ensuite sur la première couche diélectrique 92 une seconde couche diélectrique 94 par exemple en oxyde de silicium dans laquelle vont se trouver la paire de conducteurs et l'aimant de la partie magnétique mobile (figure 10F). Après planarisation de cette seconde couche diélectrique 94, on délimite la géométrie des conducteurs et des plots qui les terminent et de l'aimant de la partie magnétique mobile par photolithographie. On utilise pour cela une résine (non représentée). On grave dans la seconde couche diélectrique 94 un caisson 95 pour l'aimant de la partie magnétique fixe et des caissons 96 pour les conducteurs de la paire (figures 10G1 et 10G2) et des caissons 96.1 pour les plots qui les terminent (figure 10G2). Les caissons 96 pour les conducteurs se trouvent de part et d'autre du caisson 95 pour l'aimant de la partie magnétique mobile. Les caissons 96 pour les conducteurs se trouvent sensiblement au-dessus des aimants 51, 52 de la paire. La gravure peut être une gravure sèche. Les caissons 96.1 pour les plots sont de part et d'autre des caissons 96 pour les conducteurs.

On dépose dans le caisson 95 approprié l'aimant 40 de la partie magnétique mobile. On termine par une étape de planarisation de l'aimant 40 (figure 10H1 et figure 10H2).

On dépose dans les caissons 96 appropriés les conducteurs 61, 62 et dans les caissons 96.1 les plots 62.1, 62.2. On termine par une étape de planarisation des conducteurs 61, 62 et des plots 61.1, 62.1. Ce dépôt peut se faire par voie électrolytique avec du cuivre (figure 10I1 et figure 10I2).

On grave une ou plusieurs tranchées 97 dans les deux couches diélectriques 92, 94 jusqu'à atteindre le cadre sacrificiel 910. Ces tranchées délimitent les flancs de la base de l'aimant mobile 40 (figure 10I1 et figure 10I2). Cette gravure peut être une attaque chimique. Ces tranchées 97 peuvent configurer les flancs de la base avec les reliefs des moyens de centrage.

On part d'un second substrat 100 amagnétique, en matériau semi-conducteur, tel que le silicium, recouvert d'une première couche diélectrique 101, par exemple en oxyde de silicium. Ce second substrat 100 après traitement va conduire au second support 2 amagnétique celui du bas. On peut utiliser par exemple un substrat en silicium massif que l'on oxyde ou utiliser directement un substrat SOI.

Dans la première couche diélectrique 101, on grave des caissons 102 devant accueillir l'autre paire d'aimants de la partie magnétique fixe (figure 11A). La gravure s'arrête sur le second substrat 100. On dépose la seconde paire d'aimants 53, 54 de la même manière que la première paire. On termine par une étape de planarisation des aimants (figure 11B).

On dépose ensuite une seconde couche diélectrique 103, par exemple en oxyde de silicium, sur la première couche 101, cette seconde couche diélectrique 103 devant accueillir les conducteurs de la seconde paire de conducteurs. On grave, dans cette seconde couche diélectrique 103, des caissons 104 pour les conducteurs de la seconde paire de conducteurs (figure 11C1) et des caissons 104.1 pour des plots terminant les conducteurs (figure 11C2). On dépose les conducteurs 63, 64 dans les caissons 104 de la même manière que pour le premier substrat (figure 11D1). On dépose également les plots 63.1, 64.1 (figure 11D2). On termine par une étape de planarisation des conducteurs 63, 64 et des plots 63.1, 64.1 (figure 11D1 et figure 11D2).

On peut assembler ensuite le premier substrat 90, tel qu'obtenu à la figure 10I1, en le retournant, au second substrat 100 tel qu'obtenu à la figure 11D1, en intercalant entre les deux des entretoises 110 diélectriques qui contribuent à délimiter un espace 3 dans lequel la partie magnétique mobile va pouvoir se déplacer (figure 12A1). Lors de cet assemblage qui se fait par collage, les couches diélectriques 92, 94 et 101, 103 se font face alors que les substrats semi-conducteurs 90, 100 sont opposés. On s'arrange pour que les aimants 51, 52 et 53, 54 des deux paires soient alignés deux à deux et pour que les conducteurs 61, 62 et 63, 64 des deux paires soient alignés deux à deux.

De la même manière on peut assembler le premier substrat 90 tel qu'obtenu à la figure 10I2, en le retournant, au second substrat 100 tel qu'obtenu à la figure 11D2, en intercalant entre les deux des billes 112 en matériau fusible. Ces billes fusibles 112 sont ensuite recuites. Elles contribuent à délimiter l'espace 3 dans lequel la partie magnétique mobile va pouvoir se mouvoir (figure 12A2). Elles permettent aussi d'établir un contact électrique entre les conducteurs 62, 61 du substrat 90 et les conducteurs 63, 64 du substrat 100 via les plots 62.1, 61.1 et 63.1, 64.1. Comme précédemment on s'arrange pour que les aimants des deux paires soient alignés deux à deux, les conducteurs des deux paires et les plots étant également alignés deux à deux.

Ce premier substrat 90 semi-conducteur permet de réaliser le miroir 50. Son épaisseur, qui peut être ajustée, va correspondre à la hauteur du miroir 50. On réalise une gravure d'une ou plusieurs tranchées 111 dans le premier substrat 90 semi-conducteur pour délimiter les flancs du miroir 50 et former la fente dans laquelle il se glissera lorsque la partie magnétique mobile sera plaquée contre le premier support. Cette gravure s'arrête sur la première couche diélectrique 92. On élimine ensuite par gravure le cadre sacrificiel 910, ce qui conduit à libérer la base 41 de l'aimant mobile 40 et du miroir 50 (figures 12B1 et 12B2). De part et d'autre du miroir, on réalise un amincissement du premier substrat pour que le miroir en position haute dépasse au-dessus du substrat qui l'entoure et qu'il soit caché en position basse. L'aimant 40 et sa base 41 sont aptes à se déplacer dans l'espace 3.

On s'est assuré au préalable que les aimants 40, 51 à 54 sont aimantés convenablement car sinon on n'obtiendrait pas d'interaction appropriée entre l'aimant mobile 40 et les paires d'aimants 51, 52 et 53, 54 de la partie magnétique fixe 5. S'il faut intervenir, l'aimantation peut se faire en faisant circuler un courant dans les conducteurs 61 à 64.

Dans le cas où la partie magnétique fixe 5 et les moyens 6 pour déclencher le déplacement de la partie magnétique mobile sont portés par le premier support 1 seul, on réalise les étapes des figures 10 sur le premier substrat mais pas les étapes de figures 11. On se borne à assembler au premier substrat, tel qu'obtenu à la figure 10I, un second substrat amagnétique diélectrique 120 par exemple en oxyde de silicium, en insérant entre les deux les entretoises 110 (figure 13A). On pourrait insérer des billes conductrices mais ce n'est pas représenté pour ne pas multiplier le nombre de figures. On réaliserait le miroir 50 et la libération de la partie magnétique mobile 4 comme décrit précédemment aux figures 12B1 et 12B2 (figure 13B).

On pourrait envisager aisément la fabrication de tels actionneurs, en microtechnologie avec un procédé similaire, en partant de substrats diélectriques en verre, céramique ou matière plastique par exemple.

L'actionneur magnétique selon l'invention, s'il occupe un volume supérieur à environ un centimètre cube, risque d'être sensible à l'environnement extérieur tel que les vibrations ou les chocs. Ses performances risquent de ne pas être optimales dans de tels environnements perturbés. En revanche, contre toute attente, avec des dimensions plus faibles, ses performances sont grandement améliorées quel que soit l'environnement. L'interaction entre la partie magnétique mobile et la partie magnétique fixe est favorable et n'apporte pas de dégradation des performances comme dans le cas d'un actionneur plus volumineux.

Les caractéristiques principales d'un actionneur selon l'invention sont de posséder une vitesse de déplacement relativement élevée, une capacité à exercer des forces massiques importantes et des déplacements importants relativement à sa taille. La partie magnétique mobile en position magnétique stable en butée contre l'un des substrats résiste aux chocs. L'actionneur consomme très peu d'énergie et seulement au cours des déplacements de la partie magnétique mobile et pas en position magnétique stable lorsque la partie magnétique mobile est en butée contre l'un des substrats.

Le fait que le déplacement de la partie magnétique mobile se fasse sensiblement perpendiculairement aux supports est très intéressant dans les applications matricielles. La surface de telles matrices peut être relativement faible comparée au nombre de parties mobiles. C'est aussi intéressant dans toutes les applications avec du fluide.

Bien que plusieurs modes de réalisation de la présente inventions aient été représentés et décrits de façon détaillée, on comprendra que différents changements et modifications puissent être apportés sans sortir du cadre de l'invention. L'aimantation de la partie magnétique fixe et celle de la partie magnétique mobile ont été représentées de même direction. Il est possible que cela ne soit pas le cas. Cette direction suit les grands côtés des aimants qui sont en parallélépipède rectangle.

## Revendications

1. Actionneur magnétique comportant une partie magnétique mobile (4), une partie magnétique fixe (5) et des moyens (6) pour déclencher le déplacement de la partie magnétique mobile (4) par rapport à la partie magnétique fixe (5), **caractérisé en ce qu'**il comporte au moins deux supports (1, 2) amagnétiques, placés dans des plans différents, délimitant entre eux un espace (3), la partie magnétique fixe (5) étant solidaire d'au moins un des supports (1, 2), les supports (1, 2) présentant chacun une zone de butée (10, 20) pour la partie magnétique mobile (4), la zone de butée (10, 20) et la partie magnétique fixe (5) étant distinctes, la partie magnétique mobile (4) étant en lévitation dans l'espace (3) entre les deux supports (1,2) grâce à un guidage magnétique dû à la partie magnétique fixe (5), lorsqu'elle n'est pas en butée contre la zone de butée (10, 20) de l'un des supports (1, 2), et **en ce que** la partie magnétique mobile (4) est susceptible de prendre plusieurs positions magnétiques stables, dans chacune de ces positions, elle est en butée contre un support (1,2).

2. Actionneur magnétique selon la revendication 1, **caractérisé en ce que** la partie magnétique mobile (4) comporte un aimant (40).

3. Actionneur magnétique selon l'une des revendications 1 ou 2, **caractérisé en ce que** la partie magnétique fixe (5) comporte au moins une pièce magnétique (51, 52, 53, 54).

4. Actionneur magnétique selon la revendication 3, **caractérisé en ce que** la pièce magnétique est un aimant.

5. Actionneur magnétique selon la revendication 3, **caractérisé en ce que** la pièce magnétique est thermomagnétique.

6. Actionneur magnétique selon l'une des revendications 1 à 5, **caractérisé en ce que** la partie magnétique fixe comporte au moins une paire de pièces magnétiques ((51,52), (53,54)) sur un support (1, 2).

7. Actionneur magnétique selon l'une des revendications 1 à 6, **caractérisé en ce que** la partie magnétique mobile (4) et au moins un des supports (1, 2) comportent des moyens de centrage (8) pour centrer la partie magnétique mobile (4) sur la zone de butée (10, 20) dudit support.

8. Actionneur magnétique selon la revendication 7, **caractérisé en ce que** les moyens de centrage (8) sont des reliefs (80, 81) sensiblement en forme de biseau, portés à la fois par le support (1, 2) et la partie magnétique mobile (4), ces reliefs (80, 81) ayant des formes conjuguées.

9. Actionneur magnétique selon l'une des revendications 1 à 8, **caractérisé en ce que** la partie magnétique fixe (5) contribue à délimiter au moins une des zones de butée (10).

10. Actionneur magnétique selon l'une des revendications 1 à 9, **caractérisé en ce que** les moyens (6) pour déclencher le déplacement de la partie magnétique mobile (4) sont portés par au moins un des supports (1, 2).

11. Actionneur magnétique selon la revendication 10, **caractérisé en ce que** les moyens (6) pour déclencher le déplacement de la partie magnétique mobile (4) ont un effet magnétique.

12. Actionneur selon la revendication 11, **caractérisé en ce que** les moyens (6) pour déclencher le déplacement de la partie magnétique mobile sont des moyens de chauffage (R) aptes à modifier les caractéristiques magnétiques de la partie magnétique fixe (5).

13. Actionneur magnétique selon la revendication 12, **caractérisé en ce que** les moyens (6) pour déclencher le déplacement dé la partie magnétique mobile (4) créent un champ magnétique au voisinage de la partie magnétique mobile (4).

14. Actionneur magnétique selon la revendication 13, **caractérisé en ce que** les moyens (6) pour déclencher le déplacement de la partie magnétique mobile (4) sont réalisés par au moins un conducteur (61, 62, 63, 64), au voisinage de la partie magnétique mobile (4), ce conducteur étant apte à être parcouru par un courant électrique.

15. Actionneur selon la revendication 14, **caractérisé en ce qu'**il comporte des moyens (65, 66, 67) pour asservir le courant à faire circuler dans le conducteur (61, 62, 63, 64) à la position de la partie magnétique mobile (4) de manière à ce qu'elle puisse prendre une pluralité de positions stables en lévitation.

16. Actionneur selon l'une des revendications 1 à 9, **caractérisé en ce que** les moyens (6) pour déclencher le déplacement de la partie magnétique mobile sont des moyens pneumatiques ou hydrauliques (f).

17. Actionneur magnétique selon l'une des revendications 1 à 16, **caractérisé en ce que** la partie magnétique fixe (5) est réalisée dans un matériau choisi dans le groupe des matériaux magnétiques doux, des matériaux magnétiques durs, des matériaux à hystérésis, des matériaux supra conducteurs, des matériaux diamagnétiques, ces matériaux étant pris seuls ou en combinaison.

18. Actionneur magnétique selon l'une des revendications 1 à 17, **caractérisé en ce que** l'aimantation de la partie magnétique fixe (5) et celle de la partie magnétique mobile (4) sont dirigées dans une même direction.

19. Actionneur magnétique selon l'une des revendications 1 à 18, **caractérisé en ce qu'**au moins une zone de butée (10) comporte une paire de contacts (C1, C2) électriques et **en ce que** la partie magnétique mobile (4) comporte au moins un contact électrique (C), la partie magnétique mobile (4) venant relier les deux contacts électriques (C1, C2) de la paire de contacts lorsqu'elle est en butée contre la zone de butée (10).

20. Actionneur magnétique selon l'une des revendications 1 à 18, **caractérisé en ce que** l'un au moins des supports (1, 2) comporte dans la zone de butée (10), un orifice (7) d'admission de fluide (f).

21. Actionneur magnétique selon l'une des revendications 1 à 18, **caractérisé en ce que** la partie magnétique mobile (4) comporte un miroir (50) destiné à passer à travers une fente (501) de l'un des supports (1).

22. Actionneur magnétique selon l'une des revendications 1 à 21, **caractérisé en ce que** les supports (1, 2) sont réalisés à base de matériau semi-conducteur, de matériau diélectrique ou de matériau conducteur, ces matériaux étant pris seuls ou en combinaison.

23. Matrice d'actionneurs magnétiques **caractérisée en ce qu'**elle comporte une pluralité d'actionneurs magnétiques selon l'une des revendications 1 à 22, ces actionneurs magnétiques partageant au moins un même support (1).

24. Procédé de réalisation d'un actionneur magnétique, **caractérisé en ce qu'**il comporte les étapes suivantes :
sur un premier substrat (90) amagnétique réalisation d'un cadre sacrificiel (910) suivant le contour d'une base (41) d'une partie magnétique mobile (4),
dépôt d'une première couche diélectrique (92) sur le premier substrat (90)et réalisation d'au moins un caisson (93) apte à recevoir une partie magnétique fixe (51, 52),
dépôt dans le caisson (93) de la partie magnétique fixe (51, 52),
dépôt d'une seconde couche diélectrique (94) sur la première couche diélectrique (92) et réalisation de caissons (95, 96) aptes à recevoir la partie magnétique mobile (4) et au moins un conducteur (61, 62) de moyens (6) pour déclencher le déplacement de la partie magnétique mobile(4),
dépôt dans les caissons (95, 96) de la partie magnétique mobile (4) et du conducteur (61, 62),
gravure dans les couches diélectriques (92, 94) d'une ou plusieurs tranchées (97) atteignant le cadre sacrificiel (910),
assemblage du premier substrat (90) retourné sur un second substrat (100, 120) amagnétique de façon à délimiter un espace (3) entre les deux substrats (90, 100), cet espace (3) étant destiné au déplacement de la partie magnétique mobile (4),
gravure du premier substrat (90) et retrait du cadre sacrificiel (910) pour libérer la partie magnétique mobile (4) et la base (41).

25. Procédé selon la revendication 24, **caractérisé en ce que** l'espace (3) est formé grâce à au moins une entretoise (111) insérée entre le premier et le second substrat au moment de l'assemblage.

26. Procédé selon la revendication 24, **caractérisé en ce que** l'espace (3) est formé par des billes (112) en matériau fusible insérées entre le premier et le second substrat au moment de l'assemblage et par un recuit desdites billes (112) après assemblage.

27. Procédé selon l'une des revendications 24 à 26 **caractérisé en ce qu'**il comporte, avant l'assemblage des deux substrats (90, 100), une étape de réalisation dans une première couche diélectrique (101) sur le second substrat (100) d'au moins un caisson (102) apte à recevoir la partie magnétique fixe (53, 54),
dépôt dans le caisson (102) de la partie magnétique fixe (53, 54),
dépôt d'une seconde couche diélectrique (103) sur la première couche diélectrique (101) et réalisation d'au moins un caisson (104) apte à recevoir au moins un conducteur (63, 64) des moyens (6) pour déclencher le déplacement de la partie magnétique mobile (4),
dépôt dans le caisson (104) du conducteur (63, 64).

28. Procédé selon l'une des revendications 24 à 27, **caractérisé en ce qu'**il comporte une étape d'aimantation de la partie magnétique mobile (4) et éventuellement de la partie magnétique fixe (5) avant l'étape de libération de la partie magnétique mobile (4).

29. Procédé selon l'une des revendications 24 à 28, **caractérisé en ce que** le premier substrat (90) est aminci avant l'étape de gravure du premier substrat, la partie gravée ayant une fonction de miroir (50).

30. Procédé selon l'une des revendications 24 à 29, **caractérisé en ce que** le premier substrat (90) est réalisé à base de matériau semi-conducteur ou diélectrique.

31. Procédé selon l'une des revendications 24 à 30, **caractérisé en ce que** le second substrat (100) est réalisé à base de matériau semi-conducteur ou diélectrique.

## Claims

1. A magnetic actuator including a mobile magnetic part (4), a fixed magnetic part (5) and means (6) for triggering the displacement of the mobile magnetic part (4) relatively to the fixed magnetic part (5), **characterized in that** it includes at least two amagnetic supports (1, 2), placed in different planes, delimiting a gap (3) between them, the fixed magnetic part (5) being integral with at least one of the supports (1, 2), the supports (1, 2) each having an abutment area (10, 20) for the mobile part (4), the abutment area (10, 20) and the fixed magnetic part (5) being distinct, the mobile magnetic part (4) being in levitation in the gap (3) between both supports (1, 2) by means of magnetic guiding due to the fixed magnetic part (5), when it is not abutted against the abutment area (10, 20) of one of the supports (1, 2), and **in that** the mobile magnetic part (4) is able to assume several stable magnetic positions, in each of these positions, it is abutted against a support (1, 2).

2. The magnetic actuator according to claim 1, **characterized in that** the mobile magnetic part (4) includes a magnet (40).

3. The magnetic actuator according to any of claims 1 or 2, **characterized in that** the fixed magnetic part (5) includes at least one magnetic component part (51, 52, 53, 54).

4. The magnetic actuator according to claim 3, **characterized in that** the magnetic component part is a magnet.

5. The magnetic actuator according to claim 3, **characterized in that** the magnetic component part is thermomagnetic.

6. The magnetic actuator according to any of claims 1 to 5, **characterized in that** the fixed magnetic part includes at least a pair of magnetic component parts ((51, 52), (53, 54)) on a support (1, 2).

7. The magnetic actuator according to any of claims 1 to 6, **characterized in that** the mobile magnetic part (4) and at least one of the supports (1, 2) include centering means (8) for centering the mobile magnetic part (4) on the abutment area (10, 20) of said support.

8. The magnetic actuator according to claim 7, **characterized in that** the centering means (8) are substantially bevel-shaped relief features (80, 81), borne both by the support (1, 2) and the mobile magnetic part (4), these relief features (80, 81) having conjugate shapes.

9. The magnetic actuator according to any of claims 1 to 8, **characterized in that** the fixed magnetic part (5) contributes to delimiting at least one of the abutment areas (10).

10. The magnetic actuator according to any of claims 1 to 9, **characterized in that** the means (6) for triggering the displacement of the mobile magnetic part (4) are borne by at least one of the supports (1, 2).

11. The magnetic actuator according to claim 10, **characterized in that** the means (6) for triggering the displacement of the mobile magnetic part (4) have a magnetic effect.

12. The magnetic actuator according to claim 11, **characterized in that** the means (6) for triggering the displacement of the mobile magnetic part are heating means (R) capable of changing the magnetic characteristics of the fixed magnetic part (5).

13. The magnetic actuator according to claim 12, **characterized in that** the means (6) for triggering the displacement of the mobile magnetic part (4) create a magnetic field in the vicinity of the mobile magnetic part (4).

14. The magnetic actuator according to claim 13, **characterized in that** the means (6) for triggering the displacement of the mobile magnetic part (4) are achieved by at least one conductor (61, 62, 63, 64), in the vicinity of the mobile magnetic part (4), this conductor being able to have an electric current flow through it.

15. The magnetic actuator according to claim 14, **characterized in that** it includes means (65, 66, 67) for controlling the current to be caused to flow into the conductor (61, 62, 63, 64), by the position of the mobile magnetic part (4) so that it may assume a plurality of stable positions in levitation.

16. The magnetic actuator according to any of claims 1 to 9, **characterized in that** the means (6) for triggering the displacement of the mobile magnetic part are pneumatic or hydraulic means (f).

17. The magnetic actuator according to any of claims 1 to 16, **characterized in that** the fixed magnetic part (5) is made in a material selected from the group of soft magnetic materials, hard magnetic materials, materials with hysteresis, superconducting materials, diamagnetic materials, these materials being taken alone or combined.

18. The magnetic actuator according to any of claims 1 to 17, **characterized in that** the magnetization of the fixed magnetic part (5) and the magnetization of the mobile magnetic part (4) are pointing in a same direction.

19. The magnetic actuator according to any of claims 1 to 18, **characterized in that** at least one abutment area (10) includes a pair of electrical contacts (C1, C2) and **in that** the mobile magnetic part (4) includes at least one electrical contact (C), the mobile magnetic part (4) moving to connect both electrical contacts (C1, C2) of the pair of contacts when it abuts against the abutment area (10).

20. The magnetic actuator according to any of claims 1 to 18, **characterized in that** at least one of the supports (1, 2) includes a fluid (f) inlet port (7) in the abutment area (10).

21. The magnetic actuator according to any of claims 1 to 18, **characterized in that** the mobile magnetic part (4) includes a mirror (50) intended to pass through a slot (501) of one of the supports (1).

22. The magnetic actuator according to any of claims 1 to 21, **characterized in that** the supports (1, 2) are made on the basis of semiconducting material, dielectric material or conducting material, these materials being taken alone or combined.

23. A matrix of magnetic actuators **characterized in that** it includes a plurality of magnetic actuators according to any of claims 1 to 22, these magnetic actuators sharing at least one same support (1).

24. A method for making a magnetic actuator, **characterized in that** it includes the following steps:
on a first amagnetic substrate (90), making a sacrificial frame (910) along the contour of a base (41) of a mobile magnetic part (4),
depositing a first dielectric layer (92) on the first substrate (90) and making at least a casing (93) able to receive a fixed magnetic part (51, 52),
depositing in the casing (93) the fixed magnetic part (51, 52),
depositing a second dielectric layer (94) on the first dielectric layer (92) and making casings (95, 96) able to receive the mobile magnetic part (4) and at least one conductor (61, 62) of the means (6) for triggering the displacement of the mobile magnetic part (4),
depositing in the casings (95, 96) the mobile magnetic part (4) and the conductor (61, 62),
etching in the dielectric layers (92, 94) one or several trenches (97) reaching the sacrificial frame (910),
assembling the first substrate (90) turned upside down onto a second amagnetic substrate (100, 120) in order to delimit a gap (3) between both substrates (90, 100) this gap (3) being for displacing the mobile magnetic part (4),
etching the first substrate (90) and removing the sacrificial frame (910) in order to release the mobile magnetic part (4) and the base (41).

25. The method according to claim 24, **characterized in that** the gap (3) is formed by means of at least one spacer (111) inserted between the first and second substrate at the moment of assembly.

26. The method according to claim 24, **characterized in that** the gap (3) is formed by beads (112) in a meltable material, inserted between the first and second substrate at the moment of assembly and by annealing said beads (112) after assembly.

27. The method according to any of claims 24 to 26, **characterized in that** it includes, before assembling both substrates (90, 100), a step for making in a first dielectric layer (101) on the second substrate (100), at least one casing (102) able to receive the fixed magnetic part (53, 54),
depositing in the casing (102) the fixed magnetic part (53, 54),
depositing a second dielectric layer (103) on the first dielectric layer (101) and making at least one casing (104) able to receive at least one conductor (63, 64) of the means (6) for triggering the displacement of the mobile magnetic part (4),
depositing in the casing (104) the conductor (63, 64).

28. The method according to any of claims 24 to 27, **characterized in that** it includes a step for magnetizing the mobile magnetic part (4) and optionally the fixed magnetic part (5) before the step for releasing the mobile magnetic part (4).

29. The method according to any of claims 24 to 28, **characterized in that** the first substrate (90) is tapered before the step for etching the first substrate, the etched part having a mirror (50) function.

30. The method according to any of claims 24 to 29, **characterized in that** the first substrate (90) is made on the basis of semiconducting or dielectric material.

31. The method according to any of claims 24 to 30, **characterized in that** the second substrate (100) is made on the basis of semiconducting or dielectric material.

## Patentansprüche

1. Magnetbetätiger, umfassend einen mobilen magnetischen Teil (4), einen stationären magnetischen Teil (5) und Mittel (6) zur Auslösung der Verschiebung des mobilen magnetischen Teils (4) in Bezug auf den stationären magnetischen Teil (5),
**dadurch gekennzeichnet, dass** er wenigstens zwei unmagnetische Träger (1, 2) umfasst, die in verschiedenen Ebenen angeordnet sind und zwischen sich einen Raum (3) abgrenzen, wobei der stationäre magnetische Teil (5) mit wenigstens einem der Träger (1, 2) verbunden ist, jeder der Träger (1, 2) eine Anschlagszone (10, 20) für den mobilen magnetischen Teil (4) aufweist, die Anschlagszone (10, 20) und der stationäre magnetische Teil verschieden sind, der mobile magnetische Teil (4) sich in dem Raum (3) zwischen den beiden Trägern (1, 2) dank einer magnetischen Führung durch den stationären magnetischen Teil (5) im Schwebezustand befindet, wenn er nicht im Anschlag gegen die Anschlagszone (10, 20) eines der Träger (1, 2) ist,
und **dadurch**, dass der mobile magnetische Teil (4) fähig ist, mehrere stabile magnetische Positionen einzunehmen, wobei er sich in jeder dieser Positionen im Anschlag gegen einen Träger (1, 2) befindet.

2. Magnetbetätiger nach Anspruch 1, **dadurch gekennzeichnet, dass** der mobile magnetische Teil (4) einen Magneten (40) umfasst.

3. Magnetbetätiger nach einem der Ansprüche 1 oder 2, **dadurch gekennzeichnet, dass** der stationäre magnetische Teil (5) wenigstens ein magnetisches Stück (51, 52, 53, 54) umfasst.

4. Magnetbetätiger nach Anspruch 3, **dadurch gekennzeichnet, dass** das magnetische Stück ein Magnet ist.

5. Magnetbetätiger nach Anspruch 3, **dadurch gekennzeichnet, dass** das magnetische Stück thermomagnetisch ist.

6. Magnetbetätiger nach einem der Ansprüche 1 bis 5, **dadurch gekennzeichnet, dass** der stationäre magnetische Teil wenigstens ein Paar magnetischer Stücke ((51,52), (53,54)) auf einem Träger (1, 2) umfasst.

7. Magnetbetätiger nach einem der Ansprüche 1 bis 6, **dadurch gekennzeichnet, dass** der mobile magnetische Teil (4) und wenigstens einer der Träger (1, 2) Zentriereinrichtungen (8) umfassen, um den mobilen magnetischen Teil (4) in der Anschlagszone (10, 20) des genannten Trägers zu zentrieren.

8. Magnetbetätiger nach Anspruch 7, **dadurch gekennzeichnet, dass** die jeweils zugleich durch den Träger (1, 2) und den mobilen magnetischen Teil (4) getragenen Zentriereinrichtungen (8) im Wesentlichen angefaste Reliefs (80, 81) aufweisen, wobei diese Reliefs (80, 81) konjugierte bzw. einander zugeordnete Formen haben.

9. Magnetbetätiger nach einem der Ansprüche 1 bis 8, **dadurch gekennzeichnet, dass** der stationäre magnetische Teil (5) dazu beiträgt, wenigstens eine der Anschlagszonen (10) abzugrenzen.

10. Magnetbetätiger nach einem der Ansprüche 1 bis 9, **dadurch gekennzeichnet, dass** die Mittel (6) zur Auslösung der Verschiebung des mobilen magnetischen Teils (4) durch wenigstens einen der Träger (1, 2) getragen werden.

11. Magnetbetätiger nach Anspruch 10, **dadurch gekennzeichnet, dass** die Mittel (6) zur Auslösung der Verschiebung des mobilen magnetischen Teils (4) eine magnetische Wirkung haben.

12. Magnetbetätiger nach Anspruch 11, **dadurch gekennzeichnet, dass** die Mittel (6) zur Auslösung der Verschiebung des mobilen magnetischen Teils Heizeinrichtungen (R) sind, die fähig sind, die magnetischen Eigenschaften des stationären magnetischen Teils (5) zu modifizieren.

13. Magnetbetätiger nach Anspruch 12, **dadurch gekennzeichnet, dass** die Mittel (6) zur Auslösung der Verschiebung des mobilen magnetischen Teils (4) in der Nähe des mobilen magnetischen Teils (4) ein Magnetfeld erzeugen.

14. Magnetbetätiger nach Anspruch 13, **dadurch gekennzeichnet, dass** die Mittel (6) zur Auslösung der Verschiebung des mobilen magnetischen Teils (4) durch wenigstens einen Leiter (61, 62, 63, 64) in der Nähe des mobilen magnetischen Teils (4) realisiart sind, wobei in diesem Leiter ein elektrische Strom fließen kann.

15. Magnetbetätiger nach Anspruch 14, **dadurch gekennzeichnet, dass** er Einrichtungen (65, 66, 67) zur Regelung des in dem Leiter (61, 62, 63, 64) zur Positionierung des mobilen magnetischen Teils (4) fließenden Stroms umfasst, so dass er eine Vielzahl stabiler Schwebepositionen einnehmen kann.

16. Magnetbetätiger nach einem der Ansprüche 1 bis 9, **dadurch gekennzeichnet, dass** die Mittel (6) zur Auslösung der Verschiebung des mobilen magnetischen Teils pneumatische oder hydraulische Mittel (f) sind.

17. Magnetbetätiger nach einem der Ansprüche 1 bis 16, **dadurch gekennzeichnet, dass** der stationäre magnetische Teil (5) aus einem Material ist, das ausgewählt wird aus der Gruppe der weichmagnetischen Materialien, der hartmagnetischen Materialien, der Supraleiter, der diamagnetischen Materialien, wobei diese Materialien einzeln oder kombiniert verwendet werden.

18. Magnetbetätiger nach einem der Ansprüche 1 bis 17, **dadurch gekennzeichnet, dass** die Magnetisierungen des stationären magnetischen Teils (5) und des mobilen magnetischen Teils (4) dieselbe Richtung haben.

19. Magnetbetätiger nach einem der Ansprüche 1 bis 18, **dadurch gekennzeichnet, dass** wenigstens eine Anschlagszone (10) ein Paar elektrischer Kontakte (C1, C2) umfasst, und **dadurch**, dass der mobile magnetische Teil (4) wenigstens einen elektrischen Kontakt (C) umfasst, wobei der mobile magnetische Teil (4) die beiden elektrischen Kontakte (C1, C2) des Kontaktpaars verbindet, wenn er sich im Anschlag gegen die Anschlagszone (10) befindet.

20. Magnetbetätiger nach einem der Ansprüche 1 bis 18, **dadurch gekennzeichnet, dass** wenigstens einer der Träger (1, 2) in der Anschlagszone (10) eine Einlassöffnung (7) für Fluid (f) aufweist.

21. Magnetbetätiger nach einem der Ansprüche 1 bis 18, **dadurch gekennzeichnet, dass** der mobile magnetische Teil (4) einen durch einen Schlitz (501) eines der Träger (1) hindurchpassenden Spiegel (50) umfasst.

22. Magnetbetätiger nach einem der Ansprüche 1 bis 21, **dadurch gekennzeichnet, dass** die Träger (1, 2) auf der Basis von Halbleitermaterialien, dielektrischen Materialien oder leitfähigen Materialien realisiert sind, wobei diese Materialien einzeln oder kombiniert verwendet werden.

23. Magnetbetätiger-Matrix, **dadurch gekennzeichnet, dass** sie eine Vielzahl Magnetbetätiger nach einem der Ansprüche 1 bis 22 umfasst, wobei diese Magnetbetätiger wenigstens einen gemeinschaftlichen Träger (1) umfassen.

24. Verfahren zur Realisierung eines Magnetbetätigers, **dadurch gekennzeichnet, dass** es die folgenden Schritte umfasst:
Realisierung - auf einem ersten Substrat (90) - eines Opferrahmens (910) gemäß der Kontur einer Basis (41) eines mobilen magnetischen Teils (4),
Abscheidung einer ersten dielektrischen Schicht (92) auf dem ersten Substrat (90) und Realisierung von wenigstens einer Senke (93) zur Aufnahme eines stationären magnetischen Teils (51, 52),
Abscheidung des stationären magnetischen Teils (51, 52) in der Senke (93),
Abscheidung einer zweiten dielektrischen Schicht (94) auf der ersten dielektrischen Schicht (92) und Realisierung von Senken (95, 96) zur Aufnahme von mobilen magnetischen Teilen (4) und wenigstens einem Leiter (61, 62) von Mitteln (6) zur Auslösung der Verschiebung des mobilen magnetischen Teils (4),
Abscheidung des mobilen magnetischen Teils (4) und des Leiters (61, 62) in den Senken (95,96),
Ätzung eines Grabens oder mehrerer Gräben (97) in die dielektrischen Schichten (92, 94) bis zum Erreichen des Opferrahmens (910),
Zusammenbau des ersten, umgekehrten Substrats (90) mit einem zweiten, unmagnetischen Substrat (100, 120), um zwischen den beiden Substraten (90, 100) einen Raum (3) abzugrenzen, wobei dieser Raum (3) zur Verschiebung des mobilen magnetischen Teils (4) bestimmt ist,
Ätzung des ersten Substrats (90) und Eliminierung des Opferrahmens (910), um den mobilen magnetischen Teil (4) und die Basis (41) frei zu machen.

25. Verfahren nach Anspruch 24, **dadurch gekennzeichnet, dass** der Raum (3) ausgebildet wird mit Hilfe wenigstens eines Abstandshalterelements (110), eingefügt zwischen dem ersten und dem zweiten Substrat während des Zusammenbaus.

26. Verfahren nach Anspruch 24, **dadurch gekennzeichnet, dass** der Raum (3) ausgebildet wird mit Hilfe von Kugeln (112) aus schmelzbarem Material, eingefügt zwischen dem ersten und dem zweiten Substrat während des Zusammenbaus, und einer Temperung der genannten Kugeln (112) nach dem Zusammenbau.

27. Verfahren nach einem der Ansprüche 24 bis 26, **dadurch gekennzeichnet, dass** es vor dem Zusammenbau der beiden Substrate (90, 100) einen Schritt zur Realisierung in einer dielektrischen Schicht (101) auf dem zweiten Substrat (100) von wenigstens einer Senke (102) zur Aufnahme des stationären magnetischen Teils (53, 54) umfasst,
Abscheidung des stationären magnetischen Teils (53, 54) in der Senke (102),
Abscheidung einer zweiten dielektrischen Schicht (103) auf der ersten dielektrischen Schicht (101) und Realisierung von wenigstens einer Senke (104) zur Aufnahme von wenigstens einem Leiter (63, 64) der Mittel (6) zur Auslösung der Verschiebung des mobilen magnetischen Teils (4),
Abscheidung des Leiters (63, 64) in der Senke (104).

28. Verfahren nach einem der Ansprüche 24 bis 27, **dadurch gekennzeichnet, 0dass** es einen Schritt zur Magnetisierung des mobilen magnetischen Teils (4) und eventuell des stationären magnetischen Teils (5) vor dem Schritt zur Freimachung des mobilen magnetischen Teil (4) umfasst.

29. Verfahren nach einem der Ansprüche 24 bis 28, **dadurch gekennzeichnet, dass** das erste Substrat (90) dünner gemacht wird vor dem Ätzungsschritt des ersten Substrats, wobei der geätzte Teil die Funktion eines Spiegels (50) hat.

30. Verfahren nach einem der Ansprüche 24 bis 29, **dadurch gekennzeichnet, dass** das erste Substrat (90) auf der Basis eines halbleitenden oder dielektrischen Materials realisiert wird.

31. Verfahren nach einem der Ansprüche 24 bis 30, **dadurch gekennzeichnet, dass** das zweite Substrat (100) auf der Basis eines halbleitenden oder dielektrischen Materials realisiert wird.
